# EUROPÄISCHE PATENTANMELDUNG

(11) **EP 1 785 173 A1**
(43) Veröffentlichungstag der Anmeldung: **16.05.2007**
(21) Anmeldenummer: 05024081.1
(22) Anmeldetag: 04.11.2005
(51) Int. Cl.: A63F 3/06, G07C 15/00

(54) **Lotterievorrichtung und Lotterieverfahren**

(71) Anmelder: DataDesign & Communications Ltd., London, SW1V 1 BZ (GB)
(72) Erfinder: Jung, Egon, 94496 Ortenburg (DE)
(74) Vertreter: Heim, Hans-Karl

(57) **Zusammenfassung**

Die vorliegende Erfindung bezieht sich auf eine Lotterievorrichtung mit einer Ziehungseinrichtung zum zufälligen Aussondern einer Anzahl von, insbesondere sechs, Ziehungselementen aus einer größeren Gesamtzahl von, insbesondere sechsundvierzig, Ziehungselementen, wobei die Ziehungselemente im Hinblick auf das zufällige Aussondern weitestgehend identische Eigenschaften aufweisen und wobei jedes der Ziehungselemente zum Unterscheiden, insbesondere durch teilnehmende Mitspieler, eine Markierung aufweist, und mit einer Steuerung zum Steuern der Ziehungseinrichtung. Die Lotterievorrichtung ist dadurch gekennzeichnet, dass ein manipulationssicherer Sammelbehälter zur Aufnahme einer Vielzahl von Tippscheinen, die von Mitspielern abgegeben wurden, vorhanden ist und dass der Sammelbehälter eine mit der Ziehungseinrichtung, insbesondere mit der Steuerung, manipulationssicher zusammenwirkende Kennzeichnungseinrichtung aufweist, mit welcher jeder von einem Mitspieler eingeführte Tippschein mit einer Kennzeichnung versehbar ist, anhand welcher der jeweilige Tippschein einer bestimmten Ziehung der Ziehungseinrichtung eindeutig zuordenbar ist. Die Erfindung bezieht sich außerdem auf ein Lotterieverfahren. Mit der erfindungsgemäßen Lotterievorrichtung können Gewinnspiele, das heißt in der Regel kostenlose Spiele durchgeführt werden. Hierbei sind mehrere Ziehungen hintereinander möglich. Der Risikoträger kann von Ziehung zu Ziehung entscheiden, wieviele Gewinne es gibt und wie hoch diese sind. Bevorzugt ist das Gerät insgesamt portabel und zweckmäßig als ein insgesamt gegen Manipulationen geschütztes System ausgebildet.

## Beschreibung

Die vorliegende Erfindung betrifft eine Lotterievorrichtung nach dem Oberbegriff des Anspruchs 1 und ein Lotterieverfahren nach dem Oberbegriff des Anspruchs 16.

Eine gattungsgemäße Lotterievorrichtung ist beispielsweise aus dem Fernsehen bekannt. Eine solche Lotterievorrichtung weist eine Ziehungseinrichtung zum zufälligen Aussondern einer Anzahl von Ziehungselementen aus einer größeren Gesamtzahl von Ziehungselementen auf, wobei die Ziehungselemente im Hinblick auf das zufällige Aussondern weitestgehend identische Eigenschaften haben und wobei jedes der Ziehungselemente zum Unterscheiden, insbesondere durch teilnehmende Mitspieler, mit einer Markierung versehen ist. Außerdem ist eine Steuerung zum Steuern der Ziehungseinrichtung vorhanden.

Bei einem gattungsgemäßen Verfahren wird mit einer Ziehungseinrichtung eine Anzahl von Ziehungselementen aus einer größeren Gesamtzahl von Ziehungselementen zufällig ausgesondert. Die Ziehungselemente weisen dabei im Hinblick auf das zufällige Aussondern weitestgehend identische Eigenschaften auf und jedes der Ziehungselemente ist zum Unterscheiden, insbesondere durch teilnehmende Mitspieler, mit einer Markierung versehen.

Bekannt ist außerdem das so genannte Tresorspiel. Hierbei handelt es sich um ein grundsätzlich an beliebigen unterschiedlichen Orten einzusetzendes Spiel, das zum Beispiel in Diskotheken oder auf Festveranstaltungen gespielt wird. Dabei geben Teilnehmer einen Tipp ab für eine vorgegebene Zahlenkombination, mit der ein Tresor geöffnet werden kann. Ein Notar oder eine vergleichbare Aufsichtsperson wird im Anschluss bei dem Tresorspiel nicht mehr benötigt. Bei richtigem Tipp wird der ausgelobte Betrag an den Mitspieler ausgeteilt. Beim Tresorspiel ist nur die Auslobung eines Gewinns möglich.

Bei den bekannten Lotterievorrichtungen und -verfahren muss für den Fall, dass der Gewinn von einem Mitspieler beansprucht wird, bei der Ziehung ein Vertreter des Sicherungsgebers oder ein Notar anwesend sein, um zu verifizieren, dass der entsprechende Tippschein auch zur fraglichen Ziehung abgegeben und das richtige Ziehungsresultat getippt wurde. Die bekannten Lotterievorrichtungen und -verfahren sind in der Handhabung und Durchführung deshalb aufwändig.

Aufgabe der Erfindung ist es, eine Lotterievorrichtung und ein Lotterieverfahren der oben genannten Art zu schaffen, welches möglichst vielseitig und unaufwändig einsetzbar ist.

Diese Aufgabe wird in einem ersten Aspekt durch die Lotterievorrichtung mit den Merkmalen des Anspruchs 1 und in einem zweiten Aspekt durch das Lotterieverfahren mit den Merkmalen des Anspruchs 16 gelöst.

Bevorzugte Ausgestaltungen der erfindungsgemäßen Vorrichtung und vorteilhafte Weiterbildungen des erfindungsgemäßen Verfahrens sind Gegenstand der Unteransprüche.

Die Lotterievorrichtung der oben angegebenen Art ist erfindungsgemäß dadurch weitergebildet, dass ein manipulationssicherer Sammelbehälter zur Aufnahme einer Vielzahl von Tippscheinen, die von Mitspielern abgegeben wurden, vorhanden ist und dass der Sammelbehälter eine mit der Ziehungseinrichtung, insbesondere mit der Steuerung, manipulationssicher zusammenwirkende Kennzeichnungseinrichtung aufweist, mit welcher jeder von einem Mitspieler eingeführte Tippschein mit einer Kennzeichnung versehbar ist, anhand welcher der jeweilige Tippschein einer bestimmten Ziehung der Ziehungseinrichtung eindeutig zuordenbar ist.

Das Lotterieverfahren der oben angegebenen Art ist erfindungsgemäß dadurch weitergebildet, dass die von teilnehmenden Mitspielern abgegebenen Tippscheine in einem Sammelbehälter manipulationssicher aufgenommen werden und dass jeder in den Sammelbehälter eingeführte Tippschein manipulationssicher mit einer Kennzeichnung versehen wird, anhand welcher der jeweilige Tippschein einer bestimmten Ziehung eindeutig zugeordnet wird. Das erfindungsgemäße Lotterieverfahren kann insbesondere mit der erfindungsgemäßen Lotterievorrichtung durchgeführt werden.

Als erster Kerngedanke der vorliegenden Erfindung kann angesehen werden, die von den Mitspielern abgegebene Tippscheine in einem Sammelbehälter aufzunehmen, der manipulationssicher ausgestaltet ist. Auf diese Weise wird eine eindeutige Zuordnung der abgegebenen Tippscheine zu einem bestimmten Ziehungsvorgang ermöglicht. Tippscheine können noch unmittelbar vor der Ziehung abgegeben werden und teilnehmen.

Ein weiterer Kerngedanke ist in diesem Zusammenhang, dass erfindungsgemäß jeder Tippschein mit einer Kennzeichnung versehen wird, anhand welcher der jeweilige Tippschein einer bestimmten Ziehung der Ziehungseinrichtung eindeutig zugeordnet werden kann. Hierzu ist erfindungsgemäß eine mit der Ziehungseinrichtung, insbesondere mit der Steuerung, manipulationssicher zusammenwirkende Kennzeichnungseinrichtung vorgesehen. Gewinnhöhe und Anzahl der Gewinne sind jederzeit variabel. Eine Änderung durch den Risikoträger beziehungsweise den Veranstalter ist nach jeder Ziehung möglich. Im Gegensatz zur bekannten Staatlichen Lotterie sind diese nicht vorgegeben und grundsätzlich nicht von der Anzahl der abgegebenen Tipps abhängig.

Als wesentlicher Vorteil der Erfindung kann angesehen werden, dass aufgrund der eindeutigen Zuordnung der abgegebenen Tippscheine zu einem bestimmten Ziehungsvorgang eine Ziehung durch angelerntes Bedienpersonal durchgeführt werden kann und die Anwesenheit eines Notars oder eines Vertreters des Sicherungsgebers während einer Ziehung oder einer Serie von Ziehungen nicht erforderlich ist. Ein Notar oder ein Vertreter des Sicherungsgebers muss dann nur bei einer eventuellen späteren Entnahme der Tippscheine aus dem Tippscheinsammelbehälter in dem Fall anwesend sein, dass ein Teilnehmer nach Durchführung der Ziehung, beispielsweise in einer Diskothek, durch Vorzeigen seiner Tippscheinkopie einen Gewinn beansprucht. Dies kann auch an einem anderen Ort, beispielsweise in den Räumen des Sicherungsgebers stattfinden.

Insgesamt ergeben sich im Vergleich zum Stand der Technik für die erfindungsgemäße Lotterievorrichtung und das erfindungsgemäße Lotterieverfahren erheblich vielfältigere und unaufwändigere Einsatzmöglichkeiten. Beispielsweise können die erfindungsgemäße Lotterievorrichtung und das erfindungsgemäße Verfahren in Diskotheken, auf Jahrmärkten und/oder auf Festveranstaltungen, insbesondere auch mobil, eingesetzt werden.

Bei einer besonders bevorzugten Variante weist die Ziehungseinrichtung einen Mischbehälter zum Aufnehmen und Durchmischen der Ziehungselemente und einen mit dem Mischbehälter verbundenen Sondierungsbehälter zum Aufnehmen der ausgesonderten Ziehungselemente auf. Eine Entnahme der Ziehungselemente im Verlauf eines Ziehungsvorgangs ist dann nicht mehr notwendig. Manipulationen werden hierdurch weiter erschwert.

Eine weitere Steigerung der Manipulationssicherheit wird erreicht, wenn der Mischbehälter und der Sondierungsbehälter zusammen einen für die Ziehungselemente abgeschlossenen Raum bilden, in dem die Ziehungselemente im Normalziehungsbetrieb nicht entfernbar aufgenommen sind. Die bei einer Ziehung gezogenen Ziehungselemente verbleiben dann zu jedem Zeitpunkt in dem von Mischbehälter und Sondierungsbehälter gebildeten abgeschlossenen Raum und können nicht aus der Vorrichtung entnommen werden. Somit stehen die Ziehungselemente wieder für eine Neuziehung bereit und sind geschützt vor einer eventuellen Manipulation, die ihre Form oder ihr Gewicht eventuell verändern würden. Dies ist ein wesentlicher Unterschied zum Stand der Technik, wo die Ziehungselemente bei einer Ziehung aus der Vorrichtung herausgenommen werden.

Im Hinblick auf die Ziehungselemente selbst besteht grundsätzlich große Gestaltungsfreiheit. Wichtig bezüglich der rein zufälligen Auswahl ist, dass die Ziehungselemente physikalisch möglichst weitgehend identische Eigenschaften aufweisen. Das Gewicht, die äußeren Abmessungen und die Materialzusammensetzung der Ziehungselemente sollten deshalb soweit wie möglich übereinstimmen. Wichtig ist weiterhin, dass die Ziehungselemente zwar bezüglich des zufälligen Ziehungsvorgangs weitestgehend identisch, im Übrigen aber gleichwohl unterscheidbar sind und hierzu eine geeignete Markierung aufweisen. Im Regelfall ist die Kennzeichnung für jedes Ziehungselement unterschiedlich. Grundsätzlich sind aber auch Varianten denkbar, bei denen mehrere Ziehungselemente dieselbe Kennzeichnung tragen.

Beispielsweise können die Ziehungselemente mit Ziffern und/oder mit einem Barcode bedruckt sein und/oder die Ziehungselemente können einen elektromagnetisch oder optisch auslesbaren Marker, beispielsweise einen RID-Tag, aufweisen.

Bei einer besonders einfachen und kostengünstig zu realisierenden Variante handelt es sich bei den Ziehungselementen um Kugeln, insbesondere in der Art von Tischtennisbällen.

Weitgehende Freiheit besteht auch im Hinblick auf die konkrete technische Realisierung der Ziehung und des Durchmischens der Ziehungselemente. Insbesondere kann dies auf mechanischem Weg, beispielsweise durch ein Mischwerk in der Art einer rotierenden Schaufel oder eines geeigneten Hebelmechanismus erfolgen. Grundsätzlich ist auch eine vollständig elektronische Realisierung eines zufälligen Mischvorgangs denkbar und realisierbar.

Besonders bevorzugt und technisch vergleichsweise unaufwändig zu verwirklichen ist außerdem eine Ausführungsform, bei der zum Durchmischen der Ziehungselemente im Mischbehälter eine Luftverwirbelungseinrichtung mit einem Kompressor vorgesehen ist. Alternativ kann auch ein einfaches Gebläse vorgesehen sein. Wenn der Mischbehälter und der Sondierungsbehälter darüber hinaus transparent, beispielsweise aus Plexiglas, ausgebildet sind, wird im Hinblick auf die Präsentation außerdem der Vorteil eines für das Publikum optisch ansprechenden und attraktiven Misch- und Ziehungsvorgangs erreicht.

Um ein definiertes Aussondern der Ziehungselemente zu gewährleisten, kann zweckmäßig zwischen Mischbehälter und Sondierungsbehälter mindestens eine Sperre vorhanden sein.

Die Zuverlässigkeit des Ziehungsvorgangs kann außerdem gesteigert werden, wenn zum Detektieren eines ausgesonderten Ziehungselements eine Nachweiseinrichtung, insbesondere eine Lichtschranke, vorhanden ist. Diese Lichtschranke wird zweckmäßig im Bereich einer Ausgangsöffnung des Mischbehälters angeordnet.

Bei besonders einfachen Ausgestaltungen der erfindungsgemäßen Lotterievorrichtung und dem erfindungsgemäßen Lotterieverfahren werden die Nummern der gezogenen Kugeln vom Bedienpersonal schriftlich notiert. Bei weiterentwickelten Varianten der Erfindung kann aber zweckmäßig zum Protokollieren einer Ziehung eine Dokumentierungseinrichtung, insbesondere eine Videokamera, vorhanden sein. Die Kamera oder Videokamera kann zweckmäßigerweise einen digitalen Speicher aufweisen. Spätestens mit Beginn einer Ziehung beginnt die Dokumentierungseinrichtung, beispielsweise also die Kamera, automatisch oder manuell, den Ziehungsvorgang, insbesondere die gezogenen Ziehungselemente, zu dokumentieren. Das Notieren der gezogenen Ziehungselemente, beispielsweise der Kugeln, kann dann automatisch mit Hilfe dieser Kamera, die ein Bild der gerade gezogenen Kugeln aufnimmt, erfolgen. Diese Kamera befindet sich bevorzugt ebenfalls wie das dazugehörige Aufzeichnungsgerät im geschützten, also versiegelten, verplombten und/oder in ähnlicher Weise gesicherten Raum. Alternativ hierzu kann auch ein Bild aller gesammelten oder gezogenen Kugeln aufgenommen werden. Grundsätzlich kann ein Bild der ausgesonderten Ziehungselemente mit einer Webcam aufgenommen und ins Internet eingestellt werden.

Eine weitere Variante besteht in diesem Zusammenhang darin, dass die Kugeln oder Ziehungselemente einen elektromagnetisch oder optisch auslesbaren Marker, beispielsweise einen RID-Chip, aufweisen, der auf elektromagnetische Strahlen reagiert und auf eine Bestrahlung durch elektromagnetische Wellen diese in einer charakteristischen Weise moduliert oder verändert. Als Dokumentierungseinrichtung kann in einem solchen Fall zweckmäßig eine Sensoreinrichtung eingesetzt werden, mit welcher die Identität der ausgesonderten Ziehungselemente festgestellt werden kann.

Auch für das Sammeln der Tippscheine für verschiedene Ziehungen sind alternative Ausführungsformen möglich. Zum einen kann ein Tippscheinsammelbehälter vorgesehen sein, aus dem die Originale der Tippscheine später zur Kontrolle entnommen und aufgrund der aufgebrachten Kennzeichnung, beispielsweise einer Zeitstempelkennzeichnung, einer bestimmten Ziehung zugeordnet werden. Die Kennzeichnung der in den Sammelbehälter eingeführten Tippscheine kann dabei ein Stempel, eine Lochung, eine Stanzung und/oder ein Barcode-Aufdruck sein. Die Kennzeichnung wird entsprechend der jeweiligen Ziehung, der Uhrzeit, dem Datum und/oder weiteren Parametern, die der eindeutigen Zuordnung dienen können, verändert. Die Kennzeichnung kann zweckmäßigerweise durch Scannen oder mit Hilfe einer Cam aufgezeichnet werden.

Bei einer Variante der erfindungsgemäßen Lotterievorrichtung ist außerdem eine Leseeinrichtung, beispielsweise eine Cam, ein Scanner, vorhanden, der die von den Mitspielern eingeworfenen Tippscheine scannt und charakteristische Merkmale, zum Beispiel einen Barcode zum Festlegen einer Seriennummer der Ziehung, ein Datum und/oder eine Uhrzeit sowie die eingetragenen Ziehungsergebnisse automatisch einliest und einer elektronischen Speichervorrichtung zuführt.

Die erfindungsgemäße Lotterievorrichtung kann aufgrund ihres kompakten und einfachen Aufbaus insgesamt portabel ausgebildet sein. In diesem Zusammenhang kommt dem Schutz vor Manipulationen besondere Bedeutung zu. Ein gegen Manipulationen geschütztes System kann in unaufwändiger Weise dadurch bereitgestellt werden, dass wenigstens der Sammelbehälter und die Ziehungseinrichtung manipulationssicher, beispielsweise durch verplombte und/oder versiegelte Verbindungen, insbesondere Verschraubungen oder Vernietungen, miteinander verbunden sind.

Der Sammelbehälter kann bei einer einfachen Variante des erfindungsgemäßen Lotterieverfahrens vor Beginn einer Ziehung mit einem steuerbaren Verschluss, der zweckmäßig mit der Steuerung der Ziehungseinrichtung zusammenwirkt und von dieser angesteuert wird, verschlossen werden. Grundsätzlich können aber auch mehrere Ziehungsvorgänge hintereinander durchgeführt und in dem Sammelbehälter entsprechend zu unterschiedlichen Ziehungen gehörende Tippscheine aufgenommen werden.

Wichtig ist in diesem Zusammenhang die steuerungstechnische Kopplung der Ziehungseinrichtung mit der Kennzeichnungseinrichtung, beispielsweise einer Stempeleinrichtung, die dafür sorgt, dass der Stempelschacht bis zu Beginn eines Ziehungsvorgangs "offen" und "bereit" ist, während des Ziehungsvorgangs geschlossen beziehungsweise der Stempel blockiert ist und nach dem Ziehungsvorgang wieder für die nächste Ziehung geöffnet ist.

Die Funktionalität der erfindungsgemäßen Vorrichtung wird weiter erhöht, wenn diese transportabel, insbesondere zum Transport im PKW ausgebildet ist.

Weitere Merkmale und Vorteile der Erfindung werden nachstehend mit Bezug auf die beigefügten schematischen Figuren erläutert. Hierin zeigen:
- Fig. 1:: eine perspektivische Ansicht eines Ausführungsbeispiels der erfindungsgemäßen Vorrichtung;
- Fig. 2:: eine Vorderansicht der Vorrichtung aus Fig. 1;
- Fig. 3:: eine Seitenansicht der Vorrichtung aus Fig. 1;
- Fig. 4:: eine teilweise geschnittene Seitenansicht der Vorrichtung aus Fig. 1;
- Fig. 5:: eine Detailansicht des Mischbehälters der in Fig. 3 gezeigten Vorderansicht;
- Fig. 6:: eine weitere Detailansicht des in Fig. 4 gezeigten Mischbehälters; und
- Fig. 7:: eine teilweise geschnittene Detailansicht des Sondierungsbehälters des in Fig. 1 gezeigten Ausführungsbeispiels.

In den Figuren 1 bis 7 ist ein Ausführungsbeispiel der vorliegenden Erfindung schematisch dargestellt, welches sehr kompakt und transportabel gestaltet ist und deshalb einen mobilen Einsatz ermöglicht.

Bei dem Lotteriespiel werden mit der erfindungsgemäßen Vorrichtung Lotto-Ziehungsergebnisse gezogen, welche die Mitspieler oder Tipper vorhersagen. Diese Vorhersage wird auf Tippscheinen dokumentiert. Die Tippscheine werden vor Durchführung der Ziehung in einem Stempelschacht der Vorrichtung mit Hilfe eines dort angeordneten Stempels mit einer Kennzeichnung, die auch als Zeitstempel bezeichnet werden kann, versehen. Diese Kennzeichnung kann Datum und Uhrzeit, gegebenenfalls auch eine Ziehungsnummer, auf welche sich die Vorhersage beziehungsweise der Tipp bezieht, aufweisen. Wesentlich ist für die Erfindung, dass mit Hilfe der Kennzeichnung eine eindeutige Zuordnung der abgegebenen Tippscheine zu einem bestimmten Ziehungsvorgang ermöglicht wird. Das Original des Tippscheins gelangt in einen nur durch den Stempelschacht zugänglichen, ansonsten aber verschlossenen, aufschließbaren Tippscheinsammelbehälter. Der Tippgeber erhält eine Kopie zurück. Wenn eine neue Ziehung gestartet wird, wird der Stempelschacht im gezeigten Beispiel verschlossen und der Stempel inaktiviert und es können keine weiteren Tippscheine mehr für diese Ziehung angenommen werden. Der Stempelschacht bleibt verschlossen, bis die entsprechende Ziehung vollständig durchgeführt worden ist. Nach Beendigung der Ziehung kann der Stempelschacht wieder freigegeben werden zum Stempeln beziehungsweise Sammeln von Tippscheinen für die nächste Ziehung. In diesem Zusammen sind verschiedene Ausführungsformen für die vorübergehende Blockierung des Stempelschachts denkbar. Beispielsweise kann der Stempelschacht mit einer betätigbaren Klappe verschlossen werden. Außerdem sind Ausführungsbeispiele denkbar, bei welchem der Stempelschacht durch Bedienpersonal abgeschlossen wird.

Bei einer Ziehung wird, wie in dem aus dem Fernsehen bekannten Samstagslotto, eine Gesamtzahl, beispielsweise N = 46, bezüglich Form und Gewicht im Wesentlichen identische, fortlaufend nummerierte Kugeln gemischt. Sodann wird eine Kugel im unteren Bereich des Ziehungsbehälters mit Hilfe einer Kugelentnahmevorrichtung entnommen und in einem Kugelschacht, der für die Aufnahme von einer kleineren Anzahl von Kugeln, beispielsweise k = 6, geeignet ausgebildet ist, aufgenommen. Die übrigen N-1 Kugeln werden erneut gemischt und es werden nach und nach weitere Kugeln gezogen, bis insgesamt k Kugeln gezogen sind. Die Ziehungsergebnisse, das heißt die Nummern der in einer Ziehung gezogenen Kugeln werden dokumentiert, beispielsweise mit einer Videokamera. Hierzu sind verschiedene Ausgestaltungen möglich.

Die Komponenten der Lotterievorrichtung sollten insgesamt möglichst transparent sein, wobei die Form im Detail sekundär ist. Das System ist außerdem insgesamt geschlossen, das heißt die Verbindungen nach außen sind verplombt und/oder verschweißt oder in sonstiger Weise gesichert. Manipulationen oder Manipulationsversuche, zum Beispiel Einbruch, sind dann sofort erkennbar und werden so erheblich erschwert. Weiterhin ist das Gerät so ausgestaltet, dass selbst bei Bewegung, beispielsweise bei Drehung, eine Manipulation der Ziehung nicht möglich ist. Das nachstehend beschriebene Gerät ist größenmäßig zum Transport im Kofferraum eines PKW, beispielsweise eines Kombi-PKW, geeignet. Das Gerät wird im Allgemeinen mit Netzspannung 230 V betrieben. Prinzipiell ist aber auch ein Batteriebetrieb, beispielsweise mit einer Autobatterie, möglich.

Ein Sammelbehälter für die Tippscheine und ein Mischbehälter für die Ziehungselemente sind bei dem gezeigten Beispiel eines erfindungsgemäßen Lotteriegeräts so verbunden, dass sie nur vom Risikoträger oder einem Bevollmächtigten getrennt werden können. Bei einer Trennung durch unbefugte Dritte würden die Plomben und/oder die Siegel erkennbar verletzt. Auf diese Weise ist sichergestellt, dass Tippscheine und Ziehungsgerät zusammengehören. Die Verbindungen werden bevorzugt mit Schrauben bereitgestellt, so dass ein Austausch defekter Teile, sofern notwenig, möglich ist. Zur Sicherung werden diese Verbindungsschrauben aber vorteilhafterweise verplombt. Bei dem Sammelbehälter für die Tippscheine kann es sich beispielsweise um eine Box mit Abmessungen von 50 cm x 50 cm x 50 cm handeln, welche seitlich oder oben einen Stempelschacht aufweist. Der Tippschein wird in den Stempelschacht, der an der Innenseite des Sammelbehälters montiert ist, eingeführt und sodann automatisch abgestempelt. Diese Stempelung kann prinzipiell auf beiden Seiten des Tippscheins erfolgen. Um eine noch zuverlässigere Zuordnung der Tippscheine zu erreichen, kann außerdem in dem Stempelschacht ein Zählwerk vorgesehen sein. Nach dem Abstempeln des Tippscheins wird dieser automatisch in den Sammelbehälter weiterbefördert. Der Stempelschacht ist mit dem EIN-Schalter des Ziehungsgeräts verbunden und registriert, wann die Ziehungseinrichtung aktiviert wird. Die entsprechenden Daten werden gespeichert, wodurch die Scheine mit einem alten Datum von Scheinen, die nach der Ziehung eingeführt wurden, unterschieden werden können. Werden beispielsweise die sechs gezogenen Kugeln in dem Mischbehälter der Ziehungseinrichtung mit den vierzig verbliebenen Kugeln zurückbefördert, wobei Tag und Uhrzeit registriert werden, sind die bis zu diesem Zeitpunkt eingeworfenen Tippscheine für darauffolgende Ziehungen ungültig. Der Mischbehälter der Ziehungseinrichtung kann beispielsweise eine Größe von 50 cm x 50 cm x 100 cm aufweisen, wobei diese Größen, wie auch für den Sammelbehälter für die Tippscheine variabel sind. Eine Öffnung des Mischbehälters für die Ziehung von beispielsweise sechs Kugeln weist einen Rücklaufstopp auf, so dass die Kugeln nicht von selbst in den Mischbehälter zurückgelangen können. Spätestens wenn eine neue Ziehung beginnt, müssen die Kugeln jedoch in den Mischbehälter zurückbefördert werden. Vorteilhafterweise ist außerdem ein einfaches, bevorzugt verplombtes, Zählwerk vorgesehen als Kontrolle für den Stempelschacht und/oder den Ziehungsmechanismus, wobei Tag, Zeit und/oder Anzahl der Ziehungen registriert werden.

Grundsätzlich ist es ausreichend, den EIN-Schalter für die Ziehung und den Stempelschacht voneinander unabhängig mit einer einfachen Klappe oder einem Schlüssel zu sichern, damit das Gerät nicht versehentlich gestartet wird oder nach Beginn einer Ziehung noch ein Mitspieler noch einen Tippschein einführt.

Der Tippschein besteht in der Regel aus einem Original, welches in den Sammelbehälter für die Tippscheine eingeführt wird, und zwei Durchschlägen. In einer einfachen und kostengünstigen Ausgestaltung, wird zunächst ein Stempelschacht benötigt, um das Original abzustempeln und in den Sammelbehälter einzuführen und ein externer Stempel, der zuvor alle drei Tippscheine abstempelt, damit nachvollzogen werden kann, dass ein Mitspieler oder Tippgeber den Schein tatsächlich für die konkrete Ziehung abgegeben hat. Schließlich wird eine direkt am Sammelbehälter angeordnete Kennzeichnungseinrichtung, beispielsweise ein Stempelschacht, benötigt, der das tatsächlich eingeführte Original beim Einführen verbindlich kennzeichnet oder stempelt. Der interne und der externe Stempel sind nur verbunden, wenn eine Manipulation des Stempels am Sammelbehälter ausgeschlossen werden kann.

Bevorzugt werden insgesamt sechsundvierzig Kugeln eingesetzt, woraus pro Ziehungsvorgang sechs Kugeln gezogen werden. Selbstverständlich können diese Zahlen, je nach gewünschtem Risiko, variiert werden. Im hier beschriebenen Beispiel handelt es sich um mit Zahlen beschriftete und vom Eichamt auf gleiches Gewicht geprüfte Tischtennisbälle.

Im Folgenden wird der Ablauf einer Ziehung beschrieben.

Zunächst werden die Tippscheine, welche ein Original und in der Regel zwei Durchschläge umfassen, an die Mitspieler verteilt. Diese füllen die Tippscheine dann durch Ankreuzen von sechs aus sechsundvierzig Zahlen sowie durch Angaben zu ihrer Identität aus. Sodann werden die Tippscheine persönlich abgegeben oder gegebenenfalls auch per Post an eine angegebene Anschrift versandt. Bei einem Gewinnspiel sind Tippscheine und Teilnahme kostenlos und mit keinerlei Verpflichtung verbunden. Ein Beauftragter stempelt sodann den Tippschein, also das Original und die beiden Durchschläge ab, wobei dieser Stempel bevorzugt Datum und Uhrzeit enthält. Anschließend wird das Original unverzüglich in den Stempelschacht gegeben, der dieses ebenfalls abstempelt. Wichtig ist, dass der zeitliche Zusammenhang gegeben ist, dass also der Tippschein unverzüglich in den Stempelschacht eingeführt und anschließend in den Sammelbehälter befördert wird. Die beiden Durchschläge werden in der Regel an den Mitspieler und den Veranstalter weitergegeben.

Zu einem in der Regel vorgegebenen Zeitpunkt ist Annahmeschluss für die Tippscheine. Der Stempel und der Stempelschacht werden dann gegen eine weitere Benutzung gesichert, wobei hierfür eine einfache Sicherung ausreichend ist. Der EIN-Schalter für das Ziehungsgerät wird dann entsichert. Im Anschluss erfolgt die Ziehung von sechs aus sechsundvierzig Kugeln mit einer fortlaufenden Nummerierung von eins bis sechsundvierzig. Zur sicheren Verifizierung der sechs gezogenen Kugeln werden diese sowie das Gerät insgesamt zunächst gegen einen weiteren Gebrauch gesichert.

Für den Fall, dass sechs Richtige getippt wurden, wird das Gerät unverändert und als Ganzes dem Risikoträger übergeben, der gleichzeitig, in der Regel im Beisein eines Notars oder eines unabhängigen Sachverständigen, das Gerät im Hinblick auf Manipulationen überprüft. Der Risikoträger öffnet den Sammelbehälter mit den Tippscheinen mit seinem Schlüssel und prüft, ob sich der gültige Tippschein im Original mit den sechs richtig getippten Zahlen im Sammelbehälter befindet. Um Manipulationen weitestgehend auszuschließen, existiert bevorzugt nur ein einziger Schlüssel zum Öffnen des Sammelbehälters. Die insgesamt sechs gezogenen Kugeln befinden sich in dieser Phase noch immer in dem gesicherten Bereich, also getrennt von den weiteren vierzig Kugeln. Sodann wird das Gerät wieder verschlossen und versiegelt. Es erfolgt, sofern die Daten des Tippscheins zutreffend sind, die Auszahlung an den Gewinner und es kann eine neue Ziehung erfolgen. Erfolgt zwischenzeitlich eine weitere Ziehung, kann der Risikoträger über den beispielsweise mit einer Videokamera oder einer Webcam aufgezeichneten und auf einem Aufzeichnungsgerät, beispielsweise digital, gespeicherten Ziehungsablauf nachvollziehen, ob und wann übereinstimmend die richtigen Zahlen getippt und gezogen wurden. Kamera oder Cam und Aufzeichnungsgerät befinden sich in der Regel im geschützten Raum, beziehungsweise sind ihrerseits in geeigneter Weise gegen Manipulationen gesichert. Dies kann wiederum durch Verplomben, Versiegeln oder vergleichbare Maßnahmen erfolgen.

Sofern nicht sechs Richtige getippt wurden, also der Gewinn von keinem Mitspieler geltend gemacht wird, werden die sechs gezogenen Kugeln vor der nächsten Ziehung wieder automatisch in den Mischbehälter der Ziehungseinrichtung befördert. Der EIN-Schalter wird entsprechend wieder gesichert und der Stempelschacht, also die Öffnung zum Sammelbehälter für die Tippscheine wird entsprechend entsichert. Es können nun wieder Tippscheine an die Mitspieler verteilt und durch die erfindungsgemäße Lotterievorrichtung entgegengenommen werden.

Wenn der Sammelbehälter für die Tippscheine mit Tippscheinen angefüllt ist, wird das Gerät unverändert und als Ganzes dem Risikoträger übergeben. Er öffnet dann den Sammelbehälter mit seinem einzigen Schlüssel und kann diesen entleeren und wieder versiegeln.

Das in den Figuren 1 bis 7 gezeigte Beispiel einer erfindungsgemäßen Lotterievorrichtung 100 weist als wesentliche Bestandteile eine Ziehungseinrichtung 20, einen Sammelbehälter 50 für die von den Mitspielern abgegebenen Tippscheine mit einer Kennzeichnungseinrichtung 60 und eine Steuerung 40 zum Steuern der Ziehungseinrichtung 20 auf. Diese Komponenten sind in einem Rahmen 12 untergebracht. Identische Teile sind in den Figuren jeweils mit denselben Bezugszeichen versehen. Die oben genannten Teile der Lotterievorrichtung 100 sind miteinander manipulationssicher verbunden. Im Hinblick auf den Ziehungsmechanismus und die gesammelten Tippscheine der Teilnehmer handelt es sich also um ein geschlossenes Gerät, so dass ein weitestgehender Schutz der Vorrichtung vor Eingriffen gewährleistet ist.

Die Ziehungseinrichtung 20 weist einen Mischbehälter 22 zur Aufnahme der Ziehungselemente 30 auf. Der Mischbehälter 22 hat die Form eines auf einer Ecke stehenden Quaders. In einer alternativen Ausgestaltung kann der Mischbehälter auch eine Trommelform aufweisen. Als Ziehungselemente 30 werden im gezeigten Beispiel Kugeln, genauer gesagt Tischtennisbälle, verwendet, die mit einer fortlaufenden Nummerierung 32 versehen sind. Im Bereich der unteren Quaderecke des Mischbehälters 22 weist dieser eine Ausgangsöffnung 23 auf, durch die die Ziehungselemente 30, das heißt die Tischtennisbälle, den Mischbehälter 22 verlassen können und von einem Sondierungsbehälter 24 aufgenommen werden. Bei dem Sondierungsbehälter 24 handelt es sich im Wesentlichen um eine sich vertikal erstreckende Röhre, deren Durchmesser etwas größer ist als der Durchmesser der Tischtennisbälle. Mischbehälter 22 und Sondierungsbehälter 24 bilden zusammen einen für die Kugeln abgeschlossenen Raum. Die Tischtennisbälle können deshalb im normalen Ziehungsbetrieb der Ziehungseinrichtung 20 nicht entnommen werden, wodurch Manipulationen erheblich erschwert werden.

Das Durchmischen der Tischtennisbälle erfolgt bei der gezeigten Lotterievorrichtung 100 durch Verwirbeln mit Druckluft. Hierzu ist im unteren Bereich des Rahmens 12 ein Kompressor 80 vorgesehen. Die von dem Kompressor 80 erzeugte Druckluft wird über nicht gezeigte Leitungen und eine Mehrzahl von Lufteinlässen 74, die im Bereich der Ausgangsöffnung 23 des Mischbehälters 22 angeordnet sind, in den Mischbehälter 22 eingeblasen. Im gezeigten Beispiel sind im Mischbehälter 22 insgesamt N = 46 Tischtennisbälle als Ziehungselemente 30 aufgenommen. In einem Ziehvorgang werden k = 6 Tischtennisbälle gezogen. Der Sondierungsbehälter 24 weist eine entsprechende Höhe auf. Wahlfreiheit besteht im Grundsatz im Hinblick auf die konkrete Art der Ziehung, ob also die Reihenfolge der gezogenen Ziehungselemente berücksichtigt wird oder nicht. Die Gewinnchancen sind selbstverständlich aufgrund elementarer Statistik jeweils unterschiedlich.

Um den Ziehungsvorgang für das Publikum attraktiv zu gestalten, sind der Sammelbehälter 50, der Mischbehälter 22 und der Sondierungsbehälter 24 aus einem transparenten Material, beispielsweise aus Plexiglas, gefertigt.

Damit die in den Mischbehälter 22 eingeblasene Druckluft aus diesem entweichen kann, sind im oberen Bereich des Mischbehälters 22 eine Mehrzahl von Luftlöchern 25 eingebracht.

Der Sammelbehälter 50 für die abgegebenen Tippscheine weist im Wesentlichen eine Würfelform auf, wobei die durch den Rahmen 12 begrenzten Flächen mit transparenten Abdeckungen versehen sind. Im oberen Bereich des Sammelbehälters 50 ist erfindungsgemäß eine Kennzeichnungseinrichtung 60 vorgesehen, bei welcher es sich im gezeigten Beispiel um eine Stempelautomatik handelt. Diese Kennzeichnungseinrichtung 60 wirkt mit der Steuerung 40 der Ziehungseinrichtung 20 so zusammen, dass die von den Mitspielern eingeführten Tippscheine mit einer Kennzeichnung, beispielsweise einem Stempel, versehen werden, der eine eindeutige Zuordnung des Tippscheins zu einer bestimmten Ziehung ermöglicht. Um zu gewährleisten, dass nach Beginn einer Ziehung keine Tippscheine mehr eingeworfen werden können, ist im gezeigten Beispiel außerdem ein Verschluss 52 vorgesehen, welcher vor, spätestens aber bei Beginn eines Ziehungsvorgangs von der Steuerung 40 geschlossen wird.

Um zu gewährleisten, dass bei einem Ziehungsvorgang zuverlässig jeweils eine weitere Kugel 30, also ein weiterer Tischtennisball, in den Sondierungsbehälter 24 gelangt, sind im oberen Bereich des Sondierungsbehälters 24 angrenzend an die Ausgangsöffnung 23 des Mischbehälters 22 eine obere Sperre 70 und eine untere Sperre 72 vorgesehen. Dies ist im Detail in den Figuren 5 bis 7 dargestellt. Die obere Sperre 70 und die untere Sperre 72 bestehen jeweils im Wesentlichen aus einer dünnen Platte, welche in Horizontalrichtung bewegt werden kann. Hierzu sind jeweils pneumatische Antriebe 71, 73 vorgesehen. Gemeinsam ist der oberen und unteren Sperre 70, 72 außerdem, dass jeweils Öffnungen 75 vorhanden sind, die bei geeigneter Positionierung der Sperren 70, 72 mit der Achse des Sondierungsbehälters 24 fluchten, so dass eine Kugel 30 durch diese Öffnung 75 hindurch treten und in den unteren Bereich des Sondierungsbehälters 24 gelangen kann. Dies ist im Detail aus Figur 7 ersichtlich.

Das Aussondern der Kugeln 30 kann auf verschiedene Weise erfolgen. In einem Ausführungsbeispiel fährt ein Kugelentnahmerohr heraus, in dessen Öffnung fällt eine Kugel und trifft sodann auf eine erste, untere Sperre 72. Sodann sichert eine zweite, obere Sperre 70 die gezogene Kugel sozusagen von hinten und verhindert, dass eine zweite Kugel mitgezogen wird und diese bereits gezogene Kugel zurück in den Mischbehälter 22 gelangt. Anschließend öffnet die untere Sperre 72 und gibt die gezogene Kugel 30 in den Sondierungsbehälter 24 frei. Eine einzelne ausgesonderte Kugel 31, die von der unteren Sperre 72 gehalten wird, ist in den Figuren 4 und 7 erkennbar.

Alternativ könnte während der Durchmischung oder nachdem die durchmischten Kugeln sich am Boden angesammelt haben, eine Schaufel durch die im Mischbehälter 22 durchmischten Kugeln 30 geführt werden und dabei eine Kugel 30 aufnehmen.

Eine weitere Alternative besteht darin, dass eine in einem unteren Bereich des Mischbehälters 22 vorgesehene Entnahmeöffnung zum Ziehen einer Kugel 30 freigegeben wird, wobei wieder eine entsprechende Einrichtung vorgesehen ist, die dafür sorgt, dass nur jeweils eine Kugel entnommen wird.

Um bei dem in den Figuren dargestellten Ausführungsbeispiel zu verhindern, dass sich im Bereich der Ausgangsöffnung 23 des Mischbehälters 22 nach dem Durchmischen, das heißt nach Abschalten der Luftverwirbelung mehrere Kugeln 30, beispielsweise zwei oder drei Kugeln 30 nebeneinander zu liegen kommen, keine dieser Kugeln jedoch tatsächlich aus der Ausgangsöffnung 23 aus- und in den Sondierungsbehälter 24 eintritt, ist dort außerdem ein vertikal beweglicher Schieber 28 zum Sondieren von je einer Kugel 30 vorgesehen. Nach Beendigung des Durchmischens wird dieser Schieber 28 mit Hilfe eines pneumatischen Antriebs 29, der, wie die pneumatischen Antriebe 71, 73 für die obere und untere Sperre 70, 72, ebenfalls von dem Kompressor 80 mit Druckluft versorgt wird, nach oben bewegt. Alternativ können die Sperren 70, 72 und der Schieber 28 auch mit elektrischen Aktoren betätigt werden. Der Schieber 28 besteht im Wesentlichen aus einem oben schräg angeschnittenen Rohr, dessen Innendurchmesser größer ist als der Außendurchmesser des Sondierungsbehälters 24, aber kleiner als der doppelte Durchmesser einer Kugel. Gleichzeitig ist der Durchmesser der Ausgangsöffnung 23 des Mischbehälters 22 so dimensioniert, dass der rohrförmige Schieber 28 durch diese Ausgangsöffnung hindurch treten kann und auf diese Weise eine dort vorhandene Kugel 30, welche das Austreten einer weiteren Kugel 30 in den Sondierungsbehälter 24 hinein verhindert, beiseite drücken oder schieben kann. Zweckmäßigerweise ist im Bereich der Austrittsöffnung 23 des Mischbehälters 22 eine Lichtschranke vorgesehen, mit welcher detektiert werden kann, ob tatsächlich eine Kugel 30 nach einem Durchmischungsvorgang die Austrittsöffnung 23 verlassen hat und auf der unteren Sperre 72 liegt.

Nach Beendigung eines Ziehungsvorgangs und gegebenenfalls nach Auszahlung des Gewinns an einen Gewinner werden die sechs im Sondierungsbehälter 24 befindlichen Kugeln 30 mit Druckluft in den Mischbehälter 22 zurückbefördert. Zu diesem Zweck kann Druckluft aus dem Kompressor 80 am unteren Ende des Sondierungsbehälters 24 in diesen eingeleitet werden. Um für das Zurückbefördern der Kugeln 30 in den Mischbehälter 22 günstige Strömungsverhältnisse im Sondierungsbehälter 24 zu schaffen, ist an dessen unterem Ende ein Einsatz 82 zur Luftverwirbelung vorgesehen.

Mit der vorliegenden Erfindung wird eine neuartige Lotterievorrichtung bereitgestellt, welche im Unterschied zum Stand der Technik erheblich vielfältigere Einsatzmöglichkeiten aufweist, und insbesondere transportabel gestaltet werden kann. Mit der erfindungsgemäßen Lotterievorrichtung können Gewinnspiele, also in der Regel kostenlose Spiele durchgeführt werden. Hierbei sind mehrere Ziehungen hintereinander möglich. Der Risikoträger kann von Ziehung zu Ziehung entscheiden, wie viele Gewinne es gibt und wie hoch diese sind. Ein besonderer Vorteil der erfindungsgemäßen Vorrichtung besteht darin, dass diese insgesamt portabel ausgebildet werden kann. Zweckmäßig ist auch, wenn das System insgesamt gegen Manipulationen in der vorbeschriebenen Weise geschützt wird.

## Patentansprüche

1. Lotterievorrichtung mit
einer Ziehungseinrichtung (20) zum zufälligen Aussondern einer Anzahl (k) von, insbesondere sechs, Ziehungselementen (30) aus einer größeren Gesamtzahl (N) von, insbesondere sechsundvierzig, Ziehungselementen (30), wobei die Ziehungselemente (30) im Hinblick auf das zufällige Aussondern weitestgehend identische Eigenschaften aufweisen und wobei jedes der Ziehungselemente (30) zum Unterscheiden, insbesondere durch teilnehmende Mitspieler, eine Markierung (32) aufweist, und
mit einer Steuerung (40) zum Steuern der Ziehungseinrichtung (20),
**dadurch gekennzeichnet ,**
**dass** ein manipulationssicherer Sammelbehälter (50) zur Aufnahme einer Vielzahl von Tippscheinen, die von Mitspielern abgegeben wurden, vorhanden ist und
**dass** der Sammelbehälter (50) eine mit der Ziehungseinrichtung (20), insbesondere mit der Steuerung (40), manipulationssicher zusammenwirkende Kennzeichnungseinrichtung (60) aufweist, mit welcher jeder von einem Mitspieler eingeführte Tippschein mit einer Kennzeichnung versehbar ist, anhand welcher der jeweilige Tippschein einer bestimmten Ziehung der Ziehungseinrichtung (20) eindeutig zuordenbar ist.

2. Lotterievorrichtung nach Anspruch 1,
**dadurch gekennzeichnet ,**
**dass** die Ziehungseinrichtung (20) einen Mischbehälter (22) zum Aufnehmen und Durchmischen der Ziehungselemente (30) und einem mit dem Mischbehälter (22) verbundenen Sondierungsbehälter (24) zum Aufnehmen der ausgesonderten Ziehungselemente (30), aufweist.

3. Lotterievorrichtung nach einem der Ansprüche 1 oder 2,
**dadurch gekennzeichnet ,**
**dass** es sich bei den Ziehungselementen (30) um Kugeln, insbesondere in der Art von Tischtennisbällen, handelt.

4. Lotterievorrichtung nach einem der Ansprüche 2 oder 3,
**dadurch gekennzeichnet ,**
**dass** zwischen Mischbehälter (22) und Sondierungsbehälter (24) mindestens eine Sperre (70, 72) zum definierten Aussondern der Ziehungselemente (30) vorhanden ist.

5. Lotterievorrichtung nach einem der Ansprüche 1 bis 4,
**dadurch gekennzeichnet ,**
**dass** zum Auslesen von Daten auf den abgegebenen Tippscheinen eine Leseeinrichtung, insbesondere ein Scanner, vorgesehen ist.

6. Lotterievorrichtung nach einem der Ansprüche 1 bis 5,
**dadurch gekennzeichnet ,**
**dass** zum Detektieren eines ausgesonderten Ziehungselementes (30) eine Nachweiseinrichtung, insbesondere eine Lichtschranke, vorhanden ist.

7. Lotterievorrichtung nach einem der Ansprüche 2 bis 6,
**dadurch gekennzeichnet ,**
**dass** zum Durchmischen der Ziehungselemente (30) im Mischbehälter (22) eine Luftverwirbelungseinrichtung mit einem Kompressor (80) vorgesehen ist.

8. Lotterievorrichtung nach einem der Ansprüche 1 bis 7,
**dadurch gekennzeichnet ,**
**dass** die Ziehungselemente (30) mit Ziffern und/oder mit einem Barcode bedruckt sind und/oder dass die Ziehungselemente (30) mit einem elektromagnetisch oder optisch auslesbaren Marker versehen sind.

9. Lotterievorrichtung nach einem der Ansprüche 1 bis 8,
**dadurch gekennzeichnet ,**
**dass** zum Protokollieren einer Ziehung eine Dokumentierungseinrichtung, insbesondere eine Videokamera, vorhanden ist.

10. Lotterievorrichtung nach einem der Ansprüche 1 bis 9,
**dadurch gekennzeichnet ,**
**dass** der Sammelbehälter (50) einen von der Steuerung (40) ansteuerbaren Verschluss (52) aufweist.

11. Lotterievorrichtung nach einem der Ansprüche 1 bis 10,
**dadurch gekennzeichnet ,**
**dass** die Kennzeichnung der in den Sammelbehälter (50) eingeführten Tippscheine ein Stempel, eine Lochung und/oder ein Barcode-Aufdruck ist.

12. Lotterievorrichtung nach einem der Ansprüche 1 bis 11,
**dadurch gekennzeichnet ,**
**dass** die Dokumentierungseinrichtung eine Sensoreinrichtung ist, mit welcher die Identität der ausgesonderten Ziehungselemente (30) feststellbar ist.

13. Lotterievorrichtung nach einem der Ansprüche 1 bis 12,
**dadurch gekennzeichnet ,**
**dass** der Mischbehälter (22) und der Sondierungsbehälter (24) zusammen einen für die Ziehungselemente (30) abgeschlossenen Raum bilden, in dem die Ziehungselemente (30) im Normalziehungsbetrieb nicht entfernbar aufgenommen sind.

14. Lotterievorrichtung nach einem der Ansprüche 1 bis 13,
**dadurch gekennzeichnet ,**
**dass** wenigstens der Sammelbehälter (50) und die Ziehungseinrichtung (20) manipulationssicher miteinander, insbesondere durch verplombte und/oder versiegelte Verschraubungen, verbunden sind.

15. Lotterievorrichtung nach einem der Ansprüche 1 bis 14,
welche transportabel, insbesondere zum Transport im PKW, ausgebildet ist.

16. Lotterieverfahren, bei dem
mit einer Ziehungseinrichtung (20) eine Anzahl (k) von, insbesondere 6, Ziehungselementen (30) aus einer größeren Gesamtzahl (N) von, insbesondere 46 Ziehungselementen (30) zufällig ausgesondert werden, wobei die Ziehungselemente (30) im Hinblick auf das zufällige Aussondern weitestgehend identische Eigenschaften aufweisen und wobei jedes der Ziehungselemente (30) zum Unterscheiden, insbesondere durch teilnehmende Mitspieler, eine Markierung (32) aufweist,
**dadurch gekennzeichnet ,**
**dass** die von teilnehmenden Mitspielern abgegebenen Tippscheine in einem Sammelbehälter (50) manipulationssicher aufgenommen werden und
**dass** jeder in den Sammelbehälter (50) eingeführte Tippschein manipulationssicher mit einer Kennzeichnung versehen wird, anhand welcher der jeweilige Tippschein einer bestimmten Ziehung der Ziehungseinrichtung (20) eindeutig zugeordnet wird.

17. Verfahren nach Anspruch 16,
**dadurch gekennzeichnet ,**
**dass** der Sammelbehälter (50) vor Beginn einer Ziehung mit einem steuerbaren Verschluss (52) verschlossen wird.

18. Verfahren nach einem der Ansprüche 16 oder 17,
**dadurch gekennzeichnet ,**
**dass** in dem Sammelbehälter (50) zu unterschiedlichen Ziehungen gehörende Tippscheine aufgenommen werden.
